# EUROPÄISCHE PATENTSCHRIFT

(11) **EP 0 732 460 B1**
(45) Veröffentlichungstag und Bekanntmachung des Hinweises auf die Patenterteilung: **09.06.1999**
(21) Anmeldenummer: 96100529.5
(22) Anmeldetag: 16.01.1996
(51) Int. Cl.: E04B 9/30, E04B 9/04

(54) **Deckenbekleidung für Räume**
False ceiling for rooms
Faux plafond pour locaux

(30) Priorität: 17.03.1995 DE 29504558 U
(43) Veröffentlichungstag der Anmeldung: 18.09.1996
(73) Patentinhaber: Kohler, Daniel, 12045 Berlin (DE)
(72) Erfinder: Kohler, Daniel, 12045 Berlin (DE)
(74) Vertreter: Depmeyer, Lothar

(56) Entgegenhaltungen:
- WO-A-90/12934
- DE-A- 2 244 295
- DE-A- 3 024 110
- FR-A- 2 095 463
- FR-A- 2 329 817
- FR-A- 2 525 961
- GB-A- 1 028 337

## Beschreibung

Die Erfindung betrifft eine Deckenbekleidung für Räume, insb. Büroräume, Ausstellungsräume und Wohnräume, mit folienartig biegsamen, im Einbauzustand im wesentlichen waagerecht im Abstand von der Festdecke angeordneten Bahnen nach dem Oberbegriff des Patentanspruchs 1.

Bei bekannten Deckenbekleidungen werden sich lückenlos von einem zum anderen Rand der Decke erstreckende Bahnen benutzt, die gespannt gehalten sind und somit einen für sich abgeschlossenen Raum zwischen der Festdecke und der Deckenbekleidung bilden. Eine solche Anordnung wirkt wie eine abgehängte Decke, da sie eine isolierende Luftschicht zwischen der Festdecke und der Deckenbekleidung bildet und beispielsweise eine Nutzung der Deckenmasse als Kältespeicher im Sommer verhindert.

Es sind ferner Deckenbekleidungen bekannt ( FR-A-2 525 961 ), bei denen über die Deckenfläche verteilt angeordnete Elemente mit folienartigen, gespannten Bahnen vorgesehen sind. Bei diesen Elementen sind zwar Leuchten angebracht, jedoch befinden sich diese zwischen den Bahnen und der Deckenfläche. Die Bahnen stehen zudem allseitig unter Verwendung von Zugfedern unter Spannung.

Ausserdem wurden schon unter Deckenflächen verteilt anzubringende, gespannte Bahnen aufweisende Elemente vorgeschlagen ( DE-A-30 24 110 ), bei denen die stabförmigen Leuchten zwischen den Elementen montiert sind. Die diesen Elementen zugeordneten, gestreckten Bahnen sind ausserdem in konstruktiv aufwendigen Halterungen befestigt, die einen geschlossenen Rahmen bilden.

Der Erfindung liegt die Aufgabe zugrunde, die gewissermassen klimatischen Nachteile bekannter Deckenbekleidungen zu beseitigen, indem eine Nutzung der Rohbaumasse z.B. als Kältespeicher ermöglicht wird. Zugleich strebt die Erfindung aber auch ein günstiges akustisches Verhalten und eine vorteilhafte Raumausleuchtung an.

Diese Aufgabe wird mit den Merkmalen des Anspruchs 1 gelöst.

Die segelartigen Elemente können mit zusätzlichen Durchbrechungen versehen sein, die zur Anordnung der Leuchten dienen in der Weise, dass sich diese mehr oder weniger zentral innerhalb der Segelfläche befinden.

Die Bahnen werden zudem vorzugsweise zweischichtig ausgeführt. Vorzusehen ist ein Textilgewebeträger, der die Haltespannung des Elementes übernehmen und sich unten befinden muss. Auf dieser Trägerschicht befindet sich eine schallschluckende Schicht, vorzugsweise in Form eines schallschluckenden Vlieses. Mit Vorteil wird für die Trägerschicht lichtreflektierendes Gewebe benutzt.

Die erfindungsgemässe Deckenbekleidung kann somit als partielles Deckensystem bezeichnet werden, sie wird klimatischen Forderungen gerecht, zeigt ein ansprechendes Äusseres und ermöglicht auch für Büroräume eine ausgezeichnete Ausleuchtung.

Es sei erwähnt, dass es bei im Grundriss rechteckigen Elementen vorteilhaft ist, diese so anzuordnen, dass sich die längeren Seiten der Elemente parallel zur Längserstreckung der gewöhnlich benutzten Leuchten mit Leuchtstoffröhren erstrecken sollen. Zudem ist es zweckmässig, dass diese Leuchten und die Bahn so dimensioniert werden, dass allseitig vom freien Rand der Bahn zum Rand der Leuchte hin gemessen die Bahnbemessung (Erstreckung) zumindest im wesentlichen gleich gross ist.

Weitere Einzelheiten werden anhand der Zeichnung erläutert, in der ein Ausführungsbeispiel der Erfindung dargestellt ist.

Es zeigen :
Fig. 1 ein für die erfindungsgemässe Deckenbekleidung dienendes Element in schaubildlicher Darstellung schräg von unten aus gesehen,
Fig. 2 das Element gemäss Fig. 1 im senkrechten Schnitt,
Fig. 3 einen Schnitt nach der Linie III - III von Fig. 2,
Fig. 4 einen Teilschnitt durch eine für das Elemant gemäss Fig. 1 benötigte Bahn ( Segel ) und
Fig. 5 und 6 je eine Unteransicht (Deckenansicht) von mit den erfindungsgemässen Elementen ausgestatteten Räumen, insb. zur Verwendung als Büroräume.

Unter der festen Raumdecke 1 ist im Abstand davon waagerecht verlaufend eine unten offene Schiene 2 befestigt, die zur Aufnahme von Kabeln 3 od. dgl. und zur Befestigung der erfindungsgemässen Elemente dient.

Diese haben einen unten offenen U-förmigen Träger 4, der sich praktisch über die Länge des Elementes erstreckt und mittig dazu vorgesehen ist. Dieser unten offene, u-förmige Träger 4 hat an beiden Enden zwei sich in entgegengesetzte Richtungen erstreckende, quer verlaufende Ausleger 5, die allerdings an jedem Trägerende von einem durchgehenden Stab 6 gebildet sind. Die beiden an einer Seite befindlichen Auslegerenden sind dabei durch einen Stab 7 verbunden, der eine Öse 8 einer in Fig. 4 grösser wiedergegeben Bahn 9 durchsetzen, und zwar so, dass die Bahn 9 gestreckt, gestrafft ist, also unter Vorspannung steht. Damit bildet die Bahn 9 praktisch eine Ebene, die zur Raumdecke 1 parallel verläuft, und zwar mit einer Grösse, die etwa 1 - 4 qm, vorzugsweise etwa 2 - 3 qm betragen kann.

Der Träger 4 ist mit Vorsprüngen 10 versehen, die eine Ausnehmung 11 in der Bahn 9 durchsetzen. Sie dienen zur Anbringung einer etwa mittig in Bezug auf die Bahn 9 angeordneten Leuchte mit Leuchtstoffröhren 12, Halterung 13 und Blenden- bzw. Reflektoreinheit 14, die jedoch nicht von den Vorsprüngen 10, sondern von zwei einander parallelen gespannten Seilen 15 gehalten ist. Die Einheit 14 hat zu beiden Seiten nicht näher dargestellte Vorsprünge, mit denen sie auf den Seilen 15 aufliegt, deren gegenseitiger Abstand der Breite der Einheit 14 entspricht. Durch Abziehen oder seitliches Verdrängen der Seile 15 kann somit die Einheit 14 leicht montiert bzw. ausgewechselt werden.

Die Träger 4 haben eine etwa w-förmige Gestalt mit der Besonderheit, dass die seitlichen Schenkel mit einer nach unten gerichteten Abwinkelung 16 versehen sind, an der auch der Stab 7 befestigt ist. Diese Formgebung des Stabes 6 hat den Vorteil, dass der kleine mittig gelegene waagerechte Steg 17 zur Befestigung des Stabes 6 an dem Träger 4 benutzt werden kann, während die beiden unten gelegenen Knickstellen 18 der Verankerung der Seile 15 bzw. Stränge dienen. Aus optischen und Festigkeitsgründen ist dann der Stab 6 nach oben über die Bahn 9 geführt und oberhalb der Bahn 9 unter Bildung einer Biegestelle 19 zurückgeführt.

Das nach unten geführte Endstück wird dann von der Abbiegung 16 gebildet.

Wie aus Fig. 3 erkennbar ist, erstreckt sich die Leuchte nur etwa über ein Drittel der Länge der segelartig gespannten Bahn 9, während die Leuchtenbreite nur etwa 1/6 - 1/8 der Breite der Bahn 9 entspricht. Die Leuchte wird also allseitig erheblich von der Bahn 9 überragt. Die Abstände vom Rand der Bahn 9 zum Rand der Leuchte sind allseitig praktisch gleich gross.

Gemäss Fig. 4 ist die Bahn 9 zweischichtig ausgeführt. Die tragende, unten gelegene Schicht 20 wird von einem zugfesten Gewebe, insb. einem Textilgewebe, gebildet, das luftdurchlässig, also weit eingestellt sein soll und nach Möglichkeit lichtreflektierend ausgeführt wird. Die oben gelegene Schicht 21, die zumindest stellenweise mit der unteren Schicht 20 haftend verbunden werden soll, besteht aus einem Vlies, das von in Wirrlage angeordneten Fasern oder Fäden gebildet werden kann, um einen schallschluckenden Effekt zu erreichen.

Gemäss Fig. 5 und 6 sind Büroräume in Deckenansicht dargestellt; die Fassadenseite des Gebäudes ist mit 22 bezeichnet, die verschiedenen Räume haben das Bezugszeichen 23.

Alle Bahnen 9 haben einen rechteckigen Grundriss, die Leuchten haben eine langgestreckte Gestalt. Sie erstrecken sich alle parallel zur längsten Seitenkante der Bahn 9. Gemäss Fig. 5 sind alle Bahnen bzw. die zugehörigen Elemente mit gegenseitigem Abstand angeordnet, lediglich der rechts gelegene Raum 23 sieht Elemente vor, die paarweise unmittelbar aneinanderschliessen, im übrigen aber als Paar einen Abstand 24 vom benachbarten Paar einhalten. Gemäss Fig. 6 sind mehrere Elemente als Kette unmittelbar aufeinanderfolgend ausgeführt, jedoch haben auch hier die zusammengehörigen Elemente einen gegenseitigen Abstand 24. Alle diese Ausführungen gewährleisten einen wünschenswerten Wärmeaustausch zwischen dem eigentlichen Büroraum und dem Raum oberhalb der Elemente ( Ausnutzung des Kühleffektes ). Dieser Effekt wird auch noch durch die vorgenannte Ausbildung der Bahn 9 unterstützt, ebenso durch die durch die Leuchte bedingten Ausnehmungen bei 11. Dennoch werden eine gute schallschluckende Wirkung und eine gute Ausleuchtung der Räume erreicht.

## Patentansprüche

1. Deckenbekleidung für Räume, insb. Büroräume, Ausstellungs- und Wohnräume, mit folienartig biegsamen, im Einbauzustand im wesentlichen waagerecht im Abstand von der Festdecke angeordneten Bahnen (9), die Bestandteil von je für sich gespannten, mit eigener Aufhängung ausgestatteten, im Einbauzustand im wesentlichen waagerecht angeordneten Elementen sind, die mit gegenseitigem Abstand angeordnet und/oder mit Durchbrechungen versehen schachbrettartig oder mosaikartig unter der Festdecke (1) installiert sind, und ferner mit einer für die Elemente vorgesehenen Leuchte (12,13,14), wobei für die Leuchte (12,13,14) und die Elemente eine gemeinsame Deckenbefestigung (2) vorgesehen ist, dadurch gekennzeichnet, dass sich die Leuchte (12,13,14) im Einbauzustand unterhalb der Bahnen (9) befindet und die Bahnen (9) lediglich an zwei gegenüberliegenden Rändern an einer Halterung (5,7) befestigt und zwischen diesen Halterungen (5,7) frei gespannt sind.

2. Bekleidung nach Anspruch 1, dadurch gekennzeichnet, dass zwei oder mehrere Elemente unmittelbar aneinander anschliessen, dass aber so gebildete Paare oder Ketten von Elementen mit Abstand zur nächsten Kette bzw. zum nächsten Paar verlegt sind.

3. Bekleidung nach Anspruch 1, dadurch gekennzeichnet, dass die Elemente eine Bahn (9) aufweisen, die eine Grösse von etwa 1 - 4 qm, vorzugsweise aber von etwa 2 - 3 qm hat.

4. Bekleidung nach Anspruch 1, dadurch gekennzeichnet, dass zur Aufhängung des Elementes ein Träger (4) dient, der sich im wesentlichen über die Länge des Elementes erstreckt und an beiden Enden zwei sich in entgegengesetzte Richtungen erstreckende, quer verlaufende Ausleger (5) aufweist, wobei die auf einer Seite des Trägers befindlichen Auslegerenden durch einen Stab (7) verbunden sind, der zur Halterung eines Bahnrandes dient.

5. Bekleidung nach Anspruch 1, dadurch gekennzeichnet, dass die Bahn (9) bei langgestreckter, rechteckiger Gestalt ebenfalls rechteckig gestaltet ist in der Weise, dass die Abstände der freien Bahnränder zum benachbarten Leuchtenrand allseitig zumindest im wesentlichen gleich gross sind.

6. Bekleidung nach Anspruch 4, dadurch gekennzeichnet, dass die an jedem Trägerende befindlichen Ausleger einstückig ineinander übergehen.

7. Bekleidung nach Anspruch 4 und 6, dadurch gekennzeichnet, dass die zusammengehörigen Ausleger (5) eine etwa w-förmige Gestalt haben, wobei die Enden der seitlichen Schenkel des W nach unten abgebogen sind ( Abwinkelung 16 ).

8. Bekleidung nach Anspruch 7, dadurch gekennzeichnet, dass sich die die Abwinkelung (16) bildende Biegestelle (19) oberhalb der Bahn (9) und die unten gelegenen Knickstellen (18) des W unterhalb der Bahn (9) befindet.

9. Bekleidung nach Anspruch 8, dadurch gekennzeichnet, dass die Knickstellen (18, Biegungen ) auf jeder Seite des Elementes durch ein Seil (15) od. dgl. verbunden sind, das sich unterhalb der Bahn (9) erstreckt.

10. Bekleidung nach Anspruch 9, dadurch gekennzeichnet, dass sich eine Leuchte zwischen den beiden Seilen (15) od. dgl. befindet und von diesen gehalten ist.

11. Bekleidung nach Anspruch 10, dadurch gekennzeichnet, dass die Leuchte mit seitlichen Vorsprüngen auf den Seilen (15) od. dgl. aufliegt.

12. Bekleidung nach Anspruch 7, dadurch gekennzeichnet, dass die beiden Ausleger (5) mittig durch einen waagerechten Steg (17) verbunden sind, der den Träger (4) durchsetzt bzw. zur Befestigung der Ausleger an dem Träger dient.

13. Bekleidung nach Anspruch 1, dadurch gekennzeichnet, dass die Bahn (9) eines Elementes zweischichtig ausgeführt ist, wobei die untere Schicht zugfest ausgeführt und als Gewebe ausgebildet und die oben gelegene Schicht von einem Vlies gebildet ist.

14. Bekleidung nach Anspruch 13, dadurch gekennzeichnet, dass die beiden Schichten zumindest stellenweise haftend miteinander verbunden sind.

15. Bekleidung nach Anspruch 13, dadurch gekennzeichnet, dass das Gewebe lichtreflektierend ausgebildet ist.

16. Bekleidung nach Anspruch 13, dadurch gekennzeichnet, dass das Gewebe der unten gelegenen Schicht (20) weit eingestellt ist.

17. Bekleidung nach Anspruch 10, dadurch gekennzeichnet, dass von den Seilen (15) lediglich der Reflektor bzw. die Blende gehalten ist, während die übrigen Teile der Leuchte mit dem Träger (4) verbunden sind.

## Claims

1. Ceiling covering for rooms, more especially offices, exhibition rooms and living rooms, said covering having panels (9), which are flexible in a film-like manner and, in the installed position, are disposed substantially horizontally at a spacing from the fixed ceiling, said panels being part of elements which are each individually clamped and are provided with their own mounting support, said elements being disposed in a substantially horizontal manner when in their installed position and being installed in a chessboard-like or mosaic-like manner beneath the fixed ceiling (1), so as to be disposed at mutual spacings from one another and/or provided with openings, and also having a light (12,13,14), which is provided for the elements, a common ceiling attachment (2) being provided for the light (12,13,14) and the elements, characterised in that, in the installed position, the light (12,13,14) is situated beneath the panels (9), and the panels (9) are only secured on a holder (5,7) at two oppositely situated edges and are freely clamped between these holders (5,7).

2. Covering according to claim 1, characterised in that two or more elements communicate directly with each other, but in that pairs or chains of elements, thus formed, are placed at a spacing from the next chain or respectively from the next pair.

3. Covering according to claim 1, characterised in that the elements include a panel (9), which has a magnitude of about 1 - 4 m², but preferably a magnitude of about 2 - 3 m².

4. Covering according to claim 1, characterised in that a carrier (4) is used for the mounting of the element, said carrier extending substantially over the length of the element and having, at both ends, two transversly extending arms (5), which extend in opposite directions, the arm ends situated on one side of the carrier being connected by means of a rod (7) which serves to support a panel edge.

5. Covering according to claim 1, characterised in that, when provided with an elongate, rectangular configuration, the panel (9) also has such a rectangular configuration that the spacings between the free panel edges and the adjacent light edge have at least substantially identical dimensions in all directions.

6. Covering according to claim 4, characterised in that the arms situated at each end of the carrier extend integrally into each other.

7. Covering according to claims 4 and 6, characterised in that the associated arms (5) have a substantially W-shaped configuration, the ends of the lateral portions of the "W" being bent downwardly (angle 16).

8. Covering according to claim 7, characterised in that the bending point (19), which forms the angle (16), is situated above the panel (9), and the lower bend points (18) of the "W" are situated beneath the panel (9).

9. Covering according to claim 8, characterised in that the bend points (18, bent portions) are connected on each side of the element by a cable (15) or the like, which extends beneath the panel (9).

10. Covering according to claim 9, characterised in that a light is situated between the two cables (15) or the like and is retained by said cables.

11. Covering according to claim 10, characterised in that the light rests on the cables (15) on the like by means of lateral projections.

12. Covering according to claim 7, characterised in that the two arms (5) are centrally connected by a horizontal web (17), which traverses the carrier (4) or respectively serves to secure the arms on the carrier.

13. Covering according to claim 1, characterised in that the panel (9) of one element has a two-layered construction, the lower layer being substantially inextensible and having the form of a fabric, and the upper layer being formed from a non-woven matting.

14. Covering according to claim 13, characterised in that the two layers are firmly interconnected, at least at various locations.

15. Covering according to claim 13, characterised in that the fabric is light-reflecting.

16. Covering according to claim 13, characterised in that the fabric of the lower layer (20) is set wide.

17. Covering according to claim 10, characterised in that only the reflector or respectively the shade is retained by the cables (15), while the remaining parts of the light are connected to the carrier (4).

## Revendications

1. Faux plafond pour locaux, notamment pour des locaux de bureaux, des locaux d'exposition et des locaux d'habitation, comportant des bandes (9) flexibles à la façon de lamelles, qui, lorsqu'elles sont installées, sont montées sensiblement à l'horizontal à distance du plafond fixe, et qui font parties d'éléments qui sont tendus chacun pour soi, muni d'une suspension propre et montée, lorsqu'ils sont installés, sensiblement à l'horizontal, qui sont montés à distance mutuelle et/ou qui sont installés en échiquier ou en mosaïque en dessous du plafond (1) fixe en étant muni de découpes, et comportant de plus un éclairage (12,13,14) prévu pour les éléments, une fixation (2) au plafond commune étant prévu pour l'éclairage (12,13,14) et les éléments, caractérisé en ce que, lorsqu'il est installé, l'éclairage (12,13,14) se trouve au-dessous des bandes (9) et en ce que les bandes (9) ne sont fixées à une fixation (5,7) que sur deux bords qui se font faces et sont à portée libre entre ces deux fixations (5,7).

2. Faux plafond suivant la revendication 1, caractérisé en ce que deux ou plusieurs éléments se font suite directement l'un à l'autre, mais que des paires ou des chaînes d'éléments ainsi formées sont posées à distance de la chaîne suivante ou de la paire suivante.

3. Faux plafond suivant la revendication 1, caractérisé en ce que les éléments comportent une bande (9) qui a une dimension d'environ 1 à 4 m², mais de préférence d'environ 2 à 3 m².

4. Faux plafond suivant la revendication 1, caractérisé en ce que l'on utilise pour la suspension de l'élément un support (4) qui s'étend sensiblement sur la longueur de l'élément et qui comporte aux deux extrémités des bras s'étendant transversalement et allant dans des directions opposées, les extrémités de bras se trouvant d'un côté du support étant reliées par une barre (7) qui sert à la fixation d'un bord de la bande.

5. Faux plafond suivant la revendication 1, caractérisé en ce que, pour une forme oblongue, rectangulaire, la bande (9) est également rectangulaire de manière que les distances des bords de bande libres au bord d'éclairage voisin soient de tout côté au moins sensiblement égal.

6. Faux plafond suivant la revendication 4, caractérisé en ce que les bras se trouvant à chaque extrémité de support passent de l'un à l'autre d'un seul tenant.

7. Faux plafond suivant la revendication 4 et 6, caractérisé en ce que les bras (5) homogènes sont à peu prés en forme de W, les extrémités des branches latérales du W étant coudées vers le bas (coude 16).

8. Faux plafond suivant la revendication 7, caractérisé en ce que le point (19) d'inflexion vers le haut formant le coude (16) se trouve au-dessus de la bande (9) et les points (18) d'inflexion situés au bas du W se trouvent au-dessous de la bande (9)

9. Faux plafond suivant la revendication 8, caractérisé en ce que les points d'inflexion (18 pliages) sont reliés de chaque côté de l'élément par un câble (15) ou analogue qui s'étend au-dessous de la bande (9).

10. Faux plafond suivant la revendication 9, caractérisé en ce qu'un éclairage se trouve entre les deux câbles (15) ou analogue et est maintenu par eux.

11. Faux plafond suivant la revendication 10, caractérisé en ce que l'éclairage repose par des parties en saillie latérale sur les câbles (15) ou analogue.

12. Faux plafond suivant la revendication 7, caractérisé en ce que les deux bras (5) sont reliés au milieu par une barre (17) horizontale qui traverse le support (4) et qui sert à la fixation des bras sur le support.

13. Faux plafond suivant la revendication 1, caractérisé en ce que la bande (9) d'un élément est réalisée en deux couches, la couche inférieure étant réalisée de manière à résister à la traction est sous forme de tissu tissé et la couche placée en haut étant formée par un tissu non tissé.

14. Faux plafond suivant la revendication 13, caractérisé en ce que les deux couches sont reliées l'une à l'autre en étant reliées au moins ponctuellement.

15. Faux plafond suivant la revendication 13, caractérisé en ce que le tissu tissé est réalisé de manière à réfléchir la lumière.

16. Faux plafond suivant la revendication 13, caractérisé en ce que le tissu tissé de la couche (20) placée en bas est ajusté de manière ample.

17. Faux plafond suivant la revendication 10, caractérisé en ce qu'il n'est maintenu par les câbles (15) que par le réflecteur ou par le paralume, tandis que les pièces restantes de l'éclairage sont reliées au support (4).
